# EUROPÄISCHE PATENTANMELDUNG

(11) **EP 4 759 289 A1**
(43) Veröffentlichungstag der Anmeldung: **17.06.2026**
(21) Anmeldenummer: 24220201.8
(22) Anmeldetag: 16.12.2024
(51) Int. Cl.: A61H 3/06

(54) **TAKTIL-VISUELLE MARKIERUNGSANORDNUNG ZUR TEMPORÄREN BEFESTIGUNG AUF EINEM UNTERGRUND UND VERFAHREN ZUR AUFBRINGUNG EINER TAKTIL-VISUELLEN MARKIERUNGSANORDNUNG**

(71) Anmelder: Alois Püntener AG, 9247 Henau (CH)
(72) Erfinder: Püntener, Alois, 9247 Henau (CH)
(74) Vertreter: Hepp Wenger Ryffel AG

(57) **Zusammenfassung**

Die Erfindung betrifft eine taktil-visuelle Markierungsanordnung zur temporären Befestigung auf einem Untergrund. Die taktil-visuelle Markierungsanordnung umfasst mindestes ein taktiles Element und eine Trägerschicht, wobei die Trägerschicht eine Klebeschicht auf ihrer Unterseite umfasst. Das taktile Element ist auf einer der Unterseite gegenüberliegenden Oberseite der Trägerschicht angeordnet, ist kleiner als die Trägerschicht und hat eine Mindesthöhe von 2 mm ausgehend von der Oberfläche der Trägerschicht. Die Erfindung betrifft ausserdem ein Verfahren zum Aufbringen und ein Verfahren zum Lösen einer taktil-visuelle Markierungsanordnung sowie die Verwendung einer Trägerschicht zum Aufbringen eines taktilen Elements auf einem Untergrund.

## Beschreibung

Die vorliegende Erfindung betrifft eine taktil-visuelle Markierungsanordnung zur temporären Befestigung auf einem Untergrund, ein Verfahren zur Aufbringung einer taktil-visuellen Markierungsanordnung, ein Verfahren zum Entfernen einer taktil-visuellen Markierungsanordnung und die Verwendung einer Trägerschicht zum Aufbringen eines taktilen Elements auf einem Untergrund.

Um sehbehinderten und blinden Personen ein leichteres, sicheres und autonomes bewegen im öffentlichen Raum zu ermöglichen, werden taktil-visuelle Markierungen auf Böden verwendet. Solche Markierungen befinden sich typischerweise an Haltestellen des öffentlichen Verkehrs oder anderen öffentlichen Einrichtungen und können mit einem Langstock, auch weisser Langstock oder Orientierungsstock genannt, ertastet werden.

Durch Baustellen kann es dazu kommen, dass taktil-visuelle Markierungen temporär nicht zugänglich oder irreführend sind oder gänzlich fehlen. Eine temporäre Neuanbringung und anschliessende Entfernung der taktil-visuellen Markierungen mittels klassischer Methoden ist aufwendig, kostenintensiv und kann den Untergrund nachhaltig schädigen.

Taktil-visuelle Markierungsanordnungen sind aus dem Stand der Technik bekannt. Diese Markierungsanordnungen, wie beispielsweise in US4080087A beschrieben, werden permanent auf den Untergrund aufgebracht und können nur durch aufwendige Bodenbearbeitungsmassnahmen, wie fräsen, entfernt werden.

KR20190096775A beschreibt eine taktile Markierungsanordnung, welche als mobile Matte ausgebildet ist. Diese Matten können über Verbindungen kombiniert werden. Solche taktilen Matten liegen lediglich auf dem Untergrund auf und können versehentlich verschoben werden.

CH718799B1 beschreibt eine taktile Markierungsanordnung, welche als einzelner, sehr harter Streifen ausgebildet ist. Je nach Untergrund besteht kein ausreichender visueller Kontrast und der Streifen kann nur auf sehr hartem Untergrund aufgebracht werden.

Es ist die Aufgabe der Erfindung die Nachteile im Stand der Technik zu überwinden. Insbesondere soll durch eine taktil-visuelle Markierungsanordnungen eine lückenlose Führungskette für sehbehinderte und blinde Personen in provisorischen oder temporären öffentlichen Bereichen ermöglicht werden.

Die Aufgabe wird durch eine taktil-visuelle Markierungsanordnung zur temporären Befestigung auf einem Untergrund, einem Verfahren zur Aufbringung einer taktil-visuellen Markierungsanordnung, einem Verfahren zum Entfernen einer taktil-visuellen Markierungsanordnung und der Verwendung einer Trägerschicht zum Aufbringen eines taktilen Elements auf einem Untergrund gemäss der unabhängigen Ansprüche gelöst.

Insbesondere wird die Aufgabe durch eine taktil-visuelle Markierungsanordnung zur temporären Befestigung auf einem Untergrund gelöst. Die taktil-visuelle Markierungsanordnung umfasst mindestes ein taktiles Element und eine Trägerschicht. Die Trägerschicht umfasst eine Klebeschicht auf ihrer Unterseite. Das taktile Element ist auf einer der Unterseite gegenüberliegenden Oberseite der Trägerschicht angeordnet. Das taktile Element ist kleiner als die Trägerschicht und weist insbesondere eine Mindesthöhe von 2 mm ausgehend von der Oberfläche der Trägerschicht auf.

Eine taktil-visuelle Markierungsanordnung bezeichnet in diesem Fall eine Anordnung von einem oder mehreren taktilen Elementen, welche es einer sehbehinderten oder blinden Person erleichtern, sich autonom zu orientieren. Ein taktiles Element bezeichnet in diesem Fall eine dreidimensionale Struktur, welche von einer sehbehinderten oder blinden Person ertastet werden kann. Das Ertasten erfolgt typischerweise mit einem Langstock, kann jedoch auch durch andere Hilfsmittel oder ohne Hilfsmittel ertastet werden.

Die Klebeschicht der Trägerschicht erlaubt es, die Markierungsanordnung haftend auf einem Untergrund anzubringen. Der Untergrund kann beispielsweise aus Asphalt, Beton, Stein wie Granit oder Marmor, Holz, Metall, Keramik, oder Kunststoff sein.

Der Untergrund kann flach oder gewölbt ausgebildet sein. Es ist auch denkbar, dass der Untergrund als Stufen, Schrägen oder Gitter ausgebildet ist.

Die Trägerschicht kann Kunststoff umfassen, insbesondere ist es denkbar, dass die Trägerschicht Polyurethan oder Polyester umfasst. Des Weiteren ist es denkbar, dass die Trägerschicht Metall insbesondere Aluminium umfasst. Die Trägerschicht kann eine Höhe von 1 mm bis 2 mm umfassen, wobei auch eine Trägerschichthöhe von weniger als 1 mm denkbar ist.

Durch die Klebeschicht ist es zudem auch möglich, die taktil-visuelle Markierungsanordnung, ohne grossen zeitlichen und materiellen Aufwand zu entfernen und ohne dabei den Untergrund permanent zu schädigen. Dies ermöglicht die temporäre Verwendung der taktil-visuellen Markierungsanordnung beispielsweise für Ersatzhaltestellen des öffentlichen Verkehrs, Baustellen oder Veranstaltungsgelände. Des Weiteren ist es auch denkbar, die taktil-visuelle Markierungsanordnung in Innenräumen von Gebäuden oder für Verkehrsmittel wie Schiffe, Busse, Züge oder Strassenbahnen zu verwenden.

Da das taktile Element kleiner als die Trägerschicht ist, können mehrere taktile Elemente in definierten Abständen auf der Trägerschicht positioniert werden. Ausserdem kann der visuelle Kontrast zwischen taktilem Element und Trägerschicht unabhängig von der Farbe des Untergrunds festgelegt werden.

Die Mindesthöhe des taktilen Elements bezeichnet in diesem Fall die Mindesthöhe des taktilen Elements in neuem, ungebrauchtem zustand. Das taktile Element kann bei häufiger Nutzung abgenutzt werden, wodurch sich die Höhe des taktilen Elements verringern kann. Durch eine Mindesthöhe des taktilen Elements von 2 mm kann das gleiche taktile Verhalten wie bei einer permanenten taktil-visuellen Markierungsanordnung erreicht werden. Denkbar ist auch, dass das taktile Element eine Mindesthöhe von 4 mm aufweist.

Das taktile Element und die Oberseite der Trägerschicht können unterschiedliche Farben aufweisen, so dass ein Michelson-Kontrast von mindestens 0.3, bevorzugt mindestens 0.6, zwischen der Oberseite und dem taktilen Element besteht. Die Oberseite kann schwarz sein, und das taktile Element weiss.

Würde lediglich das taktile Element auf den Untergrund aufgebracht werden, könnte nicht für alle Untergründe ein ausreichender Kontrast gewährleistet werden. Durch den Kontrast von Trägermaterial und taktilem Element, kann die taktil-visuelle Markierungsanordnung jedoch auf einem beliebigfarbigen Untergrund aufgebracht werden. Dadurch entfällt eine allfällige, zeitaufwändige Einfärbung oder Behandlung des Untergrundes. Zudem kann bei gleichen Umgebungsbedingungen ein gleichbleibender Michelson-Kontrast unabhängig vom Untergrund gewährleistet werden. Der Michelson-Kontrast kann mittels Leuchtdichtenkamera oder mittels Leuchtdichtenmessgerät bestimmt werden. Denkbar ist auch ein Invertieren der Farben. Das taktile Element kann auch gelb und die Oberseite der Trägerschicht schwarz sein. Des Weiteren ist es auch denkbar, jede andere Farbkombination zu verwenden, welche einen ausreichend grossen Michelson-Kontrast ermöglicht.

Das taktile Element kann eine Reflexionsmittelkomponente umfassen.

Durch die Reflexionsmittelkomponente kann nachts und bei schlechter Sicht, die Sichtbarkeit der taktil-visuellen Markierungsanordnung verbessert werden. Die Reflexionsmittelkomponente kann als Retroreflektor ausgebildet sein. Es ist denkbar Glasperlen, Titandioxid-Partikel oder Glasprismen als Reflexionsmittelkomponente eizusetzen. Die Reflexionsmittelkomponente kann sich auf der Oberfläche des taktilen Elements befinden oder im gesamten taktilen Element verteilt sein.

Das taktile Element kann Acrylharz umfassen, insbesondere kann das taktile Element Methacrylatharz umfassen.

Es ist denkbar, dass zur Aushärtung des Acrylharzes ein Härter verwendet wird, welcher Dibenzoylperoxid oder andere Peroxide umfasst. Es ist zudem denkbar, dass das taktile Element einen Weichmacher umfasst, wie beispielsweise n-Butylacrylat. Der Massenanteil an Weichmacher im taktilen Element kann zwischen 2-5% liegen und kann insbesondere höher sein als bei permanenten taktil-visuellen Markierungsanordnungen. Das taktile Element kann daher ein E-Modul (Zug-E-Modul trocken nach ISO 527) von weniger als 5 GPa aufweisen.

Durch die Verwendung von Acrylharz kann das taktile Element temperatur- und abriebbeständig sein.

Die Klebeschicht kann einen druckempfindlichen Klebstoff umfassen. Denkbar sind druckempfindlichen Klebstoffe wie Naturkautschuk, Synthesekautschuk oder Acrylat oder eine Kombination davon. Durch die Verwendung einer Klebeschicht, welche einen druckempfindlichen Klebstoff umfasst, kann die taktil-visuelle Markierung ohne Spezialgerät oder -werkzeug von einer Person ohne grosse Fachkenntnisse angebracht werden. Die Klebeschichthöhe ist weniger hoch als die Trägerschicht und das taktile Element und kann dabei weniger als 0.2 mm betragen.

Das taktile Element kann streifenförmig ausgebildet sein und insbesondere eine Länge aufweisen, die mindestens das 3-fache der Breite beträgt.

Eine streifenförmige Ausbildung des taktilen Elementes erlaubt es, die taktil-visuelle Markierungsanordnung als Leitlinien zu verwenden. Solche Leitlinien können Teil eines Leitliniensystems sein, wie es beispielsweise in den nationalen Normen SN 640852:2005, DIN 18040-1:2023 oder ÖNORM V 2102:2018 gefordert wird.

Es ist jedoch auch denkbar, dass das taktile Element kreisförmig oder quadratisch ausgebildet sein kann. Es ist weiter denkbar, dass das taktile Element eine weitere, in einer nationalen Norm beschriebene Form aufweist.

Das taktile Element kann eine maximale Länge von 5 m, vorzugsweise maximal 1 m, aufweist.

Durch solch eine maximale Länge des taktilen Elements kann die Taktil-visuelle Markierungsanordnung für den Transport und die Lagerung gerollt werden, ohne dass das taktile Element beschädigt wird.

Falls taktil-visuelle Markierungsanordnungen im Aussenbereich eingesetzt werden, können die Leitlinien Entwässerungsunterbrüche umfassen. Dazu ist es von Vorteil, wenn das taktile Element eine maximale Länge aufweist, welcher der empfohlenen maximalen Leitlinienlänge ohne Entwässerungsunterbruch entspricht. Es ist daher denkbar, dass zwei taktile Elemente einen Entwässerungsunterbruch bilden, dieser kann weniger als 33 mm betragen.

Mindestens drei, insbesondere sechs taktile Elemente können parallel auf der Oberseite angeordnet sein.

Durch eine parallele Anordnung der taktilen Elemente auf einer Trägerschicht können Leitlinien mit definiertem Abstand generiert werden. Es ist denkbar, dass die taktilen Elemente als Streifen mit einer Breite von 30 mm ausgebildet sind und die Breite der Zwischenräume 30 mm oder 270 mm betragen.

Mindestens zwei taktile Elemente können auf der Oberseite angeordnet sein und insbesondere als Leitlinie, Sicherheitslinie, Abzweigfeld, Abschlussfeld, Einstiegsfeld oder Aufmerksamkeitsfeld angeordnet sein.

Durch solche Anordnungen können genormte taktil-visuelle Markierungsanordnungen erstellt werden. Eine Leitlinie bezeichnet in diesem Fall taktile Elemente, welche der Führung und Richtungsweisung dienen. Leitlinien verlaufen vorzugsweise geradlinig oder rechtwinklig. Ein Abzweigfeld kennzeichnet eine Verzweigung oder Kreuzung von Leitlinien. Ein Abschlussfeld kennzeichnet das Ende einer Leitlinie und ein Aufmerksamkeitsfeld weist auf eine besondere Situation hin. Ein Einstiegsfeld markiert die Position einer Fahrzeugtüre. Eine Sicherheitslinie dient der Abgrenzung eines Gefahrenbereichs, wie beispielsweise eine Bahnsteigkante.

Die Aufgabe der Erfindung wird ausserdem durch ein Verfahren zur Aufbringung einer taktil-visuellen Markierungsanordnung auf einem Untergrund gelöst. Die Aufbringung der taktil-visuellen Markierungsanordnung kann optional eine Vorbereitung des Untergrunds durch Reinigen oder Vorkonditionieren des Untergrundes umfassen. Anschliessend kann die Trägerschicht auf den Untergrund aufgeklebt werden. Danach kann das taktile Element auf die Trägerschicht aufgebracht und anschliessen ausgehärtet werden. Durch die Vorbereitung des Untergrunds kann die Haftung der Trägerschicht auf dem Untergrund verbessert werden. Dies kann insbesondere bei starker Nutzung der taktil-visuellen Markierungsanordnung oder bei exponierten taktil-visuellen Markierungsanordnung von Vorteil sein. Die Vorbereitung kann das Reinigen oder Entfetten des Bodens umfassen. Zudem kann ein Haftvermittler, auch Primer genannt, aufgetragen werden, welcher die Klebeeigenschaften wie Witterungsbeständigkeit, Feuchtigkeitsbeständigkeit, Alterungsbeständigkeit oder Adhäsion verbessern kann. Durch das sequenzielle Aufbringen von Trägerschicht und taktilem Element, kann flexibel auf Gegebenheiten des Anwendungsortes reagiert werden. So können beispielsweise Gerüste oder andere Hindernisse flexibel umgangen werden. Des Weiteren können mit diesem Verfahren taktile Elemente von mehreren Metern Länge, ohne dass diese unterbrochen werden müssten.

Die Trägerschicht kann mit einem ersten Bodenmarkierungsgerät oder manuell aufgeklebt werden. Es ist auch denkbar, dass im Anschluss ein Andruckroller verwendet wird, um die Adhäsion zu verbessern. Das taktile Element kann mit einem zweiten Bodenmarkierungsgerät oder einer Schablone aufgebracht werden.

Ein Verfahren zur Aufbringung einer taktil-visuellen Markierungsanordnung auf einem Untergrund kann das Aufbringen des taktilen Elements auf die Trägerschicht umfassen. Das taktile Element kann danach ausgehärtet werden. Anschliessend kann optional wie vorhergehend beschrieben, der Untergrund vorbereitet werden. Danach kann die taktil-visuelle Markierungsanordnung auf den Untergrund geklebt werden.

Durch das Aufbringen des taktilen Elements auf die Trägerschicht, können die taktil-visuellen Markierungsanordnungen vorbereitet und vorproduziert werden. Durch die einfache Handhabung muss das Aufkleben der taktil-visuelle Markierungsanordnung auf den Untergrund nicht von einer Fachperson durchgeführt werden. Die taktil-visuelle Markierungsanordnung kann somit schnell und ohne die Verwendung von Spezialwerkzeug oder -maschinen aufgebracht werden.

Die Aufgabe der Erfindung wird ausserdem durch ein Verfahren zum Entfernen einer taktil-visuellen Markierungsanordnung gelöst. Das Entfernen der Trägerschicht mit dem taktilen Element von Untergrund kann durch das Lösen der Klebeschicht vom Untergrund erfolgen. Das Lösen der Klebschicht kann mittels chemischer, thermischer oder mechanischer Methoden oder einer Kombination daraus erfolgen. Es ist denkbar, dass die Klebeschicht mechanisch durch die Verwendung eines Spachtels gelöst werden kann. Das Lösen kann schnell, rückstandslos und ohne Beschädigung des Untergrunds erfolgen.

Die Aufgabe der Erfindung wird ausserdem durch die Verwendung einer Trägerschicht zum Aufbringen eines taktilen Elements auf einem Untergrund gelöst.

Durch die Verwendung einer Trägerschicht kann zum einen sichergestellt werden, dass der nötige visuelle Kontrast zwischen taktilem Element und Umgebung gewährleistet ist. Zum anderen können mehrere taktile Elemente in definierten Abständen auf dem Untergrund aufgebracht werden.

Die Erfindung wird in den folgenden Figuren näher erläutert.

Es zeigen:
- FIG 1:: Perspektivische Darstellung einer taktil-visuellen Markierungsanordnung
- FIG 2:: Vorderansicht einer taktil-visuellen Markierungsanordnung
- FIG 3:: Draufsicht einer taktil-visuellen Markierungsanordnung als Leitlinie ausgebildet
- FIG 4:: Draufsicht einer taktil-visuellen Markierungsanordnung als Sicherheitslinie ausgebildet
- FIG 5:: Draufsicht einer taktil-visuellen Markierungsanordnung als Abzweigfeld ausgebildet
- FIG 6:: Draufsicht einer taktil-visuellen Markierungsanordnung als Abschlussfeld ausgebildet
- FIG 7:: Draufsicht einer taktil-visuellen Markierungsanordnung als Aufmerksamkeitsfeld ausgebildet
- FIG 8:: Perspektivische Darstellung einer taktil-visuellen Markierungsanordnung als Noppenfeld ausgebildet
- FIG 9:: Ablaufdiagramm eines Verfahrens zum Aufbringen einer taktil-visuellen Markierungsanordnung
- FIG 10:: Ablaufdiagramm eines zweiten Verfahrens zum Aufbringen einer taktil-visuellen Markierungsanordnung

**Figur 1** zeigt eine perspektivische Darstellung einer taktil-visuellen Markierungsanordnung 1 mit drei taktilen Elementen 2. Die taktilen Elemente 2 bestehen aus Methacrylatharz und befinden sich auf der Oberseite der Trägerschicht 3, welche aus Polyurethan besteht. Die Klebeschicht 4 besteht aus Synthesekautschuk und befindet sich auf der Unterseite der Trägerschicht 3. Die taktil-visuellen Markierungsanordnung 1 kann mittels Klebeschicht 4 auf einen Untergrund geklebt werden.

**Figur 2** zeigt eine Vorderansicht einer taktil-visuellen Markierungsanordnung 1 mit einem taktilen Element 2. Das taktile Element 2 hat eine Höhe H von 4 mm und befindet sich auf der Trägerschicht 3 aus Polyurethan, welche 1.6 mm hoch ist. Auf der Oberfläche des taktilen Elements 2 befindet sich die Reflexionsmittelkomponente 5, welche als Glasperlen ausgebildet sind. Die Klebeschicht 4 besteht aus Synthesekautschuk.

**Figur 3** zeigt eine Draufsicht einer taktil-visuellen Markierungsanordung 1, welche als Leitlinie 7 ausgebildet ist. Die Leitlinie 7 besteht aus sechs taktilen Elementen 2, welche als Streifen ausgebildet sind und parallel angeordnet sind. Die Streifen bestehen aus Methacrylatharz und sind jeweils 4 mm hoch, 3 cm breit und 1 m lang. Jeweils drei Streifen bilden eine Gruppen, in welcher die Streifen einen Abstand von 3 cm besitzen. Die beiden Streifengruppen besitzen einen Abstand von 27 cm. Die taktilen Elemente 2 sind in dieser Ausführung weiss und die Trägerschicht 3 schwarz. Die Trägerschicht 3 besteht aus Polyurethan und ist 1.6 mm hoch, 63 cm breit und 1 m lang. Die Klebeschicht 4 besteht aus Synthesekautschuk und ist ebenfalls 63 cm breit und 1 m lang.

**Figur 4** zeigt einen 1.4 m langen Ausschnitt einer Draufsicht einer taktil-visuellen Markierungsanordung 1, welche als weisse Sicherheitslinie 8 ausgebildet ist. Die Sicherheitslinie 8 besteht aus sechs taktilen Elementen 2, welche als Streifen ausgebildet sind und parallel angeordnet sind. Die Streifen sind jeweils 4 mm hoch, 3 cm breit und 1 m lang. Der Abstand zwischen den Streifen beträgt 3 cm. In dieser Ausführung ist die Sicherheitslinie 8 mit Entwässerungsunterbrüchen 6 versehen, so dass sich kein Regenwasser zwischen den taktilen Elementen 2 ansammeln kann. Die Entwässerungsunterbrüche 6 sind jeweils 3 cm lang und 3 cm breit. Die Streifen, welche aus Methacrylatharz bestehen, befinden sich auf einer schwarzen Trägerschicht 3 aus Polyurethan welche 1.6 mm hoch und 63 cm breit ist. Die Klebeschicht 4 besteht aus Synthesekautschuk und ist ebenfalls 63 cm breit.

**Figur 5** zeigt eine Draufsicht einer taktil-visuellen Markierungsanordnung 1, welche als Abzweigfeld 9 ausgebildet ist. Das Abzweigfeld 9 besteht aus zehn taktilen Elementen 2, welche als weisse Streifen ausgebildet sind und parallel angeordnet sind. Die Streifen bestehen aus Methacrylatharz und sind jeweils 4 mm hoch, 3 cm breit und 57 cm lang. Der Abstand zwischen den Streifen beträgt 3 cm. Die zehn Streifen befinden ich auf einer schwarzen Trägerschicht 3 aus Polyurethan, welche 1.6 mm hoch, 63 cm breit und 63 cm lang ist. Die Klebeschicht 4 besteht aus Synthesekautschuk und ist 63 cm breit und 63 cm lang. An das Abzweigfeld 9 grenzen drei Leitlinien 7 gemäss Fig. 3. Der Abstand zwischen dem Abzweigfeld 9 und den Leitlinien 7 beträgt jeweils 3 cm.

**Figur 6** zeigt eine Draufsicht einer taktil-visuellen Markierungsanordnung 1, welche als Abschlussfeld 10 ausgebildet ist. Das Abschlussfeld 10 besteht aus zehn taktilen Elementen 2, welche als weisse Streifen ausgebildet sind und parallel angeordnet sind. Die Streifen bestehen aus Methacrylatharz und sind jeweils 4 mm hoch, 3 cm breit und 57 cm lang. Der Abstand zwischen den Streifen beträgt 3 cm. Die zehn Streifen befinden ich auf einer schwarzen Trägerschicht 3 aus Polyurethan, welche 1.6 mm hoch, 63 cm breit und 63 cm lang ist. Die Klebeschicht 4 besteht aus Synthesekautschuk und ist 63 cm breit und 63 cm lang. An das Abschlussfeld 10 grenzt eine Leitlinie 7 gemäss Fig. 3, wobei der Abstand zwischen Abschlussfeld 10 und Leitlinie 7 3 cm beträgt.

**Figur 7** zeigt eine Draufsicht einer taktil-visuellen Markierungsanordnung 1, welche als Aufmerksamkeitsfeld 11 ausgebildet ist. Das Aufmerksamkeitsfeld 11 besteht aus 64 taktilen Elementen 2, welche als weisse Streifen ausgebildet sind und parallel angeordnet sind. Die Streifen bestehen aus Methacrylatharz und sind jeweils 4 mm hoch, 3 cm breit und 90 cm lang. Der Abstand zwischen den Streifen beträgt 3 cm. Die 64 Streifen befinden ich auf einer schwarzen Trägerschicht 3 aus Polyurethan, welche 1.6 mm hoch, 1.2 m breit und 2 m lang ist. Die Klebeschicht 4 besteht aus Synthesekautschuk und ist ebenfalls 1.2 m breit und 2 m lang.

**Figur 8** zeigt eine perspektivische Darstellung einer taktil-visuellen Markierungsanordnung 1 welches als weisses Noppenfeld ausgebildet ist. Die taktilen Elemente 2 bestehen aus Methacrylatharz und sind zylindrisch. Der Durchmesser eines taktilen Elements 2 beträgt jeweils 3 cm und die Höhe 4 mm. Die einzelnen taktilen Elemente 2 besitzen jeweils in Längs- und Querrichtung einen Abstand von 5 cm. Die Noppen befinden ich auf einer schwarzen Trägerschicht 3 aus Polyurethan, welche 1.6 mm hoch, 50 cm lang und 30 cm breit ist. Die Klebeschicht 4 besteht aus Synthesekautschuk und ist ebenfalls 50 cm lang und 30 cm breit.

**Figur 9** zeigt ein Ablaufdiagramm 100 eines Verfahrens zum Aufbringen einer taktil-visuellen Markierungsanordnung 1. In einem ersten Schritt wird der Untergrund durch Reinigen und Vorkonditionieren vorbereitet 101. Anschliessend wird die schwarze Trägerschicht 3 aus Polyurethan auf den Untergrund aufgeklebt 102, wobei die Klebesicht 4 aus Synthesekautschuk besteht. Die Trägerschicht 3 wird mit einem ersten Bodenmarkierungsgerät und einem Andruckroller auf den Untergrund aufgebracht. Anschliessend wird das, aus Methacrylatharz bestehende, taktile Element 2 auf die Trägerschicht 3 aufgebracht 103. Das Aufbringen 103 des weissen, 4 mm hohen taktile Elements 2 erfolgt mit einem zweiten Bodenmarkierungsgerät. Das taktile Element 2 muss anschliessend 30 min aushärten 104. Nach dem Aushärten 104 kann die temporäre taktil-visuelle Markierungsanordnung 1 genutzt werden.

**Figur 10** zeigt ein Ablaufdiagramm 100 eines zweiten Verfahrens zum Aufbringen einer taktil-visuellen Markierungsanordnung 1. In einem ersten Schritt wird das, aus Methacrylatharz bestehende, weisse taktile Element 2 auf die schwarze Trägerschicht 3 aus Polyurethan aufgebracht 103. Anschliessend muss das taktile Element 2 30 min aushärten 104. Danach wird der Untergrund, wie bereits beschrieben, vorbereitet 101. Die taktil-visuellen Markierungsanordnung 1 wird anschliessend mit dem ersten Bodenmarkierungsgerät auf den Untergrund aufgeklebt 102, wobei die Klebesicht 4 aus Synthesekautschuk besteht. Die taktil-visuellen Markierungsanordnung 1 kann danach genutzt werden.

## Patentansprüche

1. Taktil-visuelle Markierungsanordnung (1) zur temporären Befestigung auf einem Untergrund umfassend mindestes ein taktiles Element (2) und eine Trägerschicht (3), wobei die Trägerschicht (3) eine Klebeschicht (4) auf ihrer Unterseite umfasst, **dadurch gekennzeichnet, dass** das taktile Element (2) auf einer der Unterseite gegenüberliegenden Oberseite der Trägerschicht (3) angeordnet ist und das taktile Element (2) kleiner ist als die Trägerschicht (3), wobei das taktile Element (2) insbesondere eine Mindesthöhe (H) von 2 mm ausgehend von der Oberfläche der Trägerschicht (3) aufweist.

2. Taktil-visuelle Markierungsanordnung (1) nach Anspruch 1, **dadurch gekennzeichnet, dass** das taktile Element (2) und die Oberseite unterschiedliche Farben aufweisen, so dass ein Michelson-Kontrast von mindestens 0.3, bevorzugt mindestens 0.6, zwischen der Oberseite und dem taktilen Element (2) besteht, wobei insbesondere die Oberseite schwarz ist, und das taktile Element (2) weiss.

3. Taktil-visuelle Markierungsanordnung (1) nach einem der vorhergehenden Ansprüche, **dadurch gekennzeichnet, dass** das taktile Element (2) eine Reflexionsmittelkomponente (5) umfasst.

4. Taktil-visuelle Markierungsanordnung (1) nach einem der vorhergehenden Ansprüche, **dadurch gekennzeichnet, dass** das taktile Element (2) Acrylharz umfasst, insbesondere Methacrylatharz.

5. Taktil-visuelle Markierungsanordnung (1) nach einem der vorhergehenden Ansprüche, **dadurch gekennzeichnet, dass** die Klebeschicht (4) einen druckempfindlichen Klebstoff umfasst.

6. Taktil-visuelle Markierungsanordnung (1) nach einem der vorhergehenden Ansprüche, **dadurch gekennzeichnet, dass** das taktile Element (2) streifenförmig ausgebildet ist und insbesondere eine Länge aufweist, die mindestens das 3-fache der Breite beträgt.

7. Taktil-visuelle Markierungsanordnung (1) nach einem der vorhergehenden Ansprüche, **dadurch gekennzeichnet, dass** das taktile Element (2) eine maximale Länge von 5 m, vorzugsweise maximal 1 m, aufweist.

8. Taktil-visuelle Markierungsanordnung (1) nach einem der vorhergehenden Ansprüche, **dadurch gekennzeichnet, dass** min. drei, insbesondere sechs taktile Elemente (2) parallel auf der Oberseite angeordnet sind.

9. Taktil-visuelle Markierungsanordnung (1) nach einem der vorhergehenden Ansprüche, **dadurch gekennzeichnet, dass** mindestens zwei taktile Elemente (2) auf der Oberseite angeordnet sind und insbesondere als Leitlinie (7), Sicherheitslinie (8), Abzweigfeld (9), Abschlussfeld (10), Einstiegsfeld oder Aufmerksamkeitsfeld (11) angeordnet sind.

10. Verfahren zur Aufbringung einer taktil-visuellen Markierungsanordnung (1) gemäss einem der Ansprüche 1-9 auf einem Untergrund, umfassend die folgenden Schritte:
- Optional vorbereiten (101) des Untergrunds, durch Reinigen und/oder Vorkonditionieren des Untergrunds,
- Aufkleben (102) der Trägerschicht (3) auf den Untergrund,
- Aufbringen (103) des taktilen Elements (2) auf die Trägerschicht (3),
- Aushärten (104) des taktilen Elements (2).

11. Verfahren zur Aufbringung einer taktil-visuellen Markierungsanordnung (1) gemäss einem der Ansprüche 1-9 auf einem Untergrund, umfassend die folgenden Schritte:
- Aufbringen (103) des taktilen Elements (2) auf die Trägerschicht (3),
- Aushärten (104) des taktilen Elements (2),
- Optional vorbereiten (101) des Untergrunds, durch Reinigen und/oder Vorkonditionieren des Untergrunds,
- Aufkleben (102) der taktil-visuellen Markierungsanordnung (1) auf den Untergrund.

12. Verfahren zum Entfernen einer taktil-visuellen Markierungsanordnung (1) gemäss einem der Ansprüche 1-9, **dadurch gekennzeichnet, dass** die Trägerschicht (3) mit dem taktilen Element (2) durch Lösen der Klebeschicht (4) vom Untergrund entfernt wird.

13. Verwendung einer Trägerschicht (3) zum Aufbringen eines taktilen Elements (2) auf einem Untergrund.
